# EUROPÄISCHE PATENTSCHRIFT

(11) **EP 2 112 266 B1**
(45) Veröffentlichungstag und Bekanntmachung des Hinweises auf die Patenterteilung: **09.11.2016**
(21) Anmeldenummer: 09005718.3
(22) Anmeldetag: 23.04.2009
(51) Int. Cl.: D06F 73/02

(54) **Tunnel-Finisher zur Behandlung von Textilien**
Tunnel finisher for treating textiles
Finisseur à tunnel destiné au traitement de textiles

(30) Priorität: 23.04.2008 DE 102008020352
(43) Veröffentlichungstag der Anmeldung: 28.10.2009
(73) Patentinhaber: VEIT GMBH, 86899 Landsberg (DE)
(72) Erfinder: Rotter, Christian, 86899 Landsberg (DE); Zerhoch, Georg, 86916 Kaufering (DE)
(74) Vertreter: Prinz & Partner mbB

(56) Entgegenhaltungen:
- EP-B1- 0 294 342
- DE-A1- 10 065 336
- DE-A1- 19 712 848
- DE-A1- 19 738 355
- GB-A- 2 094 841
- US-A- 3 475 828

## Beschreibung

Die Erfindung betrifft einen Tunnel-Finisher zur Behandlung von Textilien. Die Erfindung betrifft auch ein Verfahren zur Behandlung eines Textilstücks in einem Tunnel-Finisher.

Tunnel-Finisher dienen allgemein zur Formgebung und/oder zur Aufbereitung von Textilien, beispielsweise Blusen, Hemden, Hosen, Röcken und Jacketts. Die Textilien können dabei entweder nach ihrer Herstellung automatisiert in die gewünschte Form gebracht werden, oder es können Textilien nach längerer Lagerzeit, in der sie unter anderem verknittert wurden, wieder in die gewünschte Form gebracht werden. Im Allgemeinen durchlaufen die Textilien dabei mehrere Module, in denen sie beispielsweise vorgewärmt, mit Dampf behandelt und anschließend getrocknet werden.

So zeigt die GB 2 094 841 A beispielsweise einen Tunnel-Finisher bei dem Kleidungsstücke diskontinuierlich zwischen Behandlungsmodulen bewegt werden, wobei in wenigstens einem Behandlungsmodul vertikal ausgerichtete Düsen vorgesehen sind, welche die Kleidungsstücke über deren gesamte Breite und Dicke mit einem Fluid beaufschlagen. Einerseits dringt der vertikale Fluidstrom über eine Kragenöffnung in die Kleidungsstücke ein, andererseits wird er im Kragen- und Schulterbereich abgelenkt und strömt an den Kleidungsstücken vorbei bzw. zwischen ihnen hindurch, um die Kleidungsstücke zu trocknen. Infolge verschiedener Strömungsgeschwindigkeiten und daraus resultierenden unterschiedlichen Druckverhältnissen innerhalb und außerhalb der Kleidungsstücke soll hierbei ein "Aufblähen" jedes Kleidungsstück stattfinden.

In der DE 100 65 336 A1 ist eine Waschmaschine mit Glätt- und/oder Bügelfunktion beschrieben, wobei ein Waschgut auf einem bügelförmigen Träger mittels eines Förderbands durch die Waschmaschine bewegt wird. Über Hohlräume im Förderband und in den Trägern kann das Waschgut nach dem Waschvorgang von innen her mit heißer Druckluft beaufschlagt, d.h. "aufgeblasen" werden. Dadurch wird das Waschgut geglättet und/oder gebügelt.

Aus der EP 0 264 342 B1 ist ein Tunnel-Finisher bekannt, der mehrere Düsen aufweist, die Luftströme gleichmäßig von außen auf ein Textilstück abgeben.

Die US 3,475,828 zeigt einen Schrank, in dem Textilstücke getrocknet werden können, indem sie mit Dampf von unten beaufschlagt werden.

Die Aufgabe der Erfindung besteht darin, die Wirksamkeit eines solchen Tunnel-Finishers zu verbessern.

Diese Aufgabe wird erfindungsgemäß durch den Tunnel-Finisher nach Anspruch 1 und das Verfahren nach Anspruch 13 gelöst. Vorteilhafte Ausführungsformen sind jeweils Gegenstand der abhängigen Ansprüche.

Zur Lösung dieser Aufgabe ist erfindungsgemäß ein Tunnel-Finisher zur Behandlung von Textilien vorgesehen, mit einer Düse, mit der ein Fluidstrahl gerichtet auf einen oberen Abschnitt eines Textilstück geleitet werden kann, so dass dieses an seinen unteren Rändern geöffnet wird, wobei die Düse so ausgerichtet ist, dass der Fluidstrahl eine Strömungsrichtung zwischen 30° und 90° gegenüber der Vertikalen aufweist, um in eine Öffnung eines Textilstücks, insbesondere den Ausschnitt, zu treffen. Erfindungsgemäß ist auch ein Verfahren zum Behandeln eines Textilstücks in einem Tunnel-Finisher vorgesehen, wobei das Textilstück durch den Tunnel-Finisher transportiert wird und ein oberer Abschnitt des Textilstücks einem gerichteten Fluidstrahl ausgesetzt wird, so dass die unteren Ränder des Textilstücks voneinander entfernt werden, wobei zusätzlich ein Fluidstrom abgegeben wird, der auf das Textilstück einwirkt, und dass Fluidstrom zeitlich später auf das Textilstück einwirkt als der Fluidstrahl.. Die Erfindung beruht. auf der Erkenntnis, dass die Wirksamkeit von verschiedenen Behandlungsschritten im Tunnel-Finisher verbessert werden kann, wenn die Textilstücke "geöffnet" werden, also der untere Rand des Vorderteils des Textilstücks vom unteren Rand des Rückenteils entfernt wird. Dies ermöglicht es den im Tunnel-Finisher auf die Textilstücke einwirkenden Medien, besser in das Innere des jeweiligen Textilstücks einzudringen.

Für das von der Düse abgegebene Fluid wird vorzugsweise ein Medium verwendet, das zur Behandlung der Textilstücke eingesetzt wird, beispielsweise Luft oder Dampf. Auf diese Weise muss keine separate Fluidversorgung vorgesehen werden.

Vorzugsweise ist ein Transportsystem vorgesehen, welches das Textilstück durch den Tunnel-Finisher bewegt, wobei das Transportsystem das Textilstück so ausgerichtet hält, dass es sich parallel zur Bewegungsrichtung erstreckt, und dass die Düse den Fluidstrahl etwa senkrecht zur Bewegungsrichtung abgibt. Dies ermöglicht, die Düse seitlich im Tunnel-Finisher anzuordnen, was hinsichtlich des zur Verfügung stehenden Raumes und der Zugänglichkeit optimal ist.

Vorzugsweise ist vorgesehen, dass das Textilstück einen Ausschnitt aufweist, beispielsweise ein Hemd, eine Bluse, eine Jacke oder ein Jackett ist, und dass der Fluidstrahl so auf den Ausschnitt des Textilstücks gerichtet ist, dass er von vorne auf die Innenseite des Rückenteils des Textilstücks auftrifft. Bei einem Textilstück mit einem Ausschnitt ist der Fluidstrahl besonders wirksam, da von der Seite gesehen eine große Fläche zur Verfügung steht, durch die der Fluidstrahl auf das Rückenteil auftreffen kann.

Gemäß einer Ausführungsform ist vorgesehen, dass die Düse in einem Blasmodul angeordnet ist, das eine unten angeordnete Fluid-Auslassöffnung aufweist, die einen von unten nach oben gerichteten Fluidstrom abgeben kann. Das Blasmodul dient dazu, einen Strom aus erwärmter Luft von unten nach oben durch das Textilstück zu leiten, damit dieses "aufgeblasen" wird, also eine dem Tragezustand angenäherte, voluminösere Form erhält. Das Textilstück erhält dadurch eine ansprechende Form. Die Erfindung beruht auf dem Grundgedanken, die Wirkungsweise des von unten nach oben auf das Textilstück treffenden Luftstromes dadurch zu verbessern, dass die unteren Enden des Textilstücks voneinander getrennt werden, bevor der Luftstrom wirksam wird. Die sich dadurch ergebende Wirkung kann beispielhaft mittels eines T-Shirts verdeutlicht werden, welches das Blasmodul durchläuft.

Bei einem herkömmlichen Blasmodul trifft der Luftstrom auf das lose herabhängende T-Shirt. Im Bereich des unteren Bundes werden sich das Vorderteil und das Rückenteil des T-Shirts in einem geringen Abstand voneinander befinden oder sogar aneinander anliegen, da das T-Shirt locker von einem Kleiderbügel herunterhängt. Der von unten nach oben auf das T-Shirt treffende Luftstrom findet nur eine vergleichsweise geringe Angriffsfläche vor, um in den Raum zwischen dem Vorderteil und dem Rückenteil des T-Shirts einzutreten. Wird dagegen ein Luftstrahl von oben so in das Textilstück geleitet, dass er auf das Rückenteil trifft, wird das Rückenteil vom Vorderteil getrennt oder, wenn sie schon vorher getrennt sind, noch weiter voneinander entfernt, so dass sich auch die unteren Ränder des Vorderteils und des Rückenteils voneinander entfernen. Dadurch ergibt sich ein sehr viel größerer Querschnitt, durch den der Luftstrom von unten in das Innere des T-Shirts eintreten und dieses aufblasen kann.

Vorzugsweise ist vorgesehen, dass die Fluid-Auslassöffnung, in der Transportrichtung der Textilien durch das Blasmodul betrachtet, hinter der Düse angeordnet ist. Diese Anordnung berücksichtigt die zeitliche Verzögerung zwischen dem Zeitpunkt, zu dem der Fluidstrahl auf das Textilstück trifft, und dem Zeitpunkt, zu dem sich aufgrund der vom Fluidstrahl ausgelösten Bewegung des Textilstücks die unteren Ränder öffnen.

Gemäß einer weiteren Ausführungsform ist vorgesehen, dass die Düse in einem Dampfmodul oder in einem Vorwärmmodul angeordnet ist. Auch die Wirkung von Warmluft oder Dampf wird verbessert, wenn das Vorderteil und das Rückenteil des Textilstücks nicht aneinander anliegen, sondern zumindest im Bereich der unteren Ränder durch den Fluidstrahl voneinander getrennt werden.

Gemäß einer Ausführungsform ist vorgesehen, dass der Fluidstrahl intermittierend abgegeben wird. Auf diese Weise muss der Düse nur ein vergleichsweise geringes Volumen an Fluid zur Verfügung gestellt werden.

Insbesondere kann vorgesehen sein, dass zusätzlich ein Fluidstrom abgegeben wird, der auf das Textilstück einwirkt, und dass der Fluidstrahl zeitlich vor dem Fluidstrom abgegeben wird. Dies gewährleistet, dass die Ränder des Textilstücks sich aufgrund der Einwirkung des Fluidstrahls bereits geöffnet haben, bevor der Fluidstrom wirkt, beispielsweise Warmluft.

Gemäß einer alternativen Ausführungsform ist vorgesehen, dass der Fluidstrahl kontinuierlich abgegeben wird. Der Vorteil dieser Ausführungsform ist, dass keine Steuerung für die Düse vorgesehen sein muss. Der Nachteil besteht darin, dass ein vergleichsweise großes Volumen von Fluid über die Düse abgegeben wird.

Die einzelnen Merkmale des beschriebenen Tunnel-Finishers können unabhängig voneinander in verschiedener Weise miteinander kombiniet werden, insbesondere abweichend von den nachfolgend beschriebenen Ausführungsformen.

Die Erfindung wird nachfolgend anhand verschiedener Ausführungsformen beschrieben, die in den beigefügten Zeichnungen dargestellt ist. In diesen zeigen:
- Figur 1 schematisch einen Tunnel-Finisher mit einem Blasmodul gemäß einer ersten Ausführungsform;
- Figur 2 schematisch einen Schnitt durch das Blasmodul;
- Figur 3 schematisch in einer perspektivischen Ansicht ein Textilstück, das von Luftstrahl und Luftstrom beaufschlagt wird; und
- Figur 4 schematisch einen Schnitt durch ein Blasmodul gemäß einer zweiten Ausführungsform.

In Figur 1 ist schematisch ein Tunnel-Finisher 1 zur Behandlung von Textilien gezeigt, der hier aus einem Vorwärmmodul 2, einem Dampfmodul 3, einem Trocknungsmodul 4 und einem Blasmodul 5 besteht. Abweichend von dem gezeigten Tunnel-Finisher können vor dem Blasmodul 5 allerdings auch andere oder zusätzliche Module verwendet werden. Der Tunnel-Finisher 1 dient dazu, Textilstücke 6, beispielsweise Blusen, Hemden, Blazer, Hosen, Kleider, Maschenware oder Röcke, so zu behandeln, dass sie sich in einem ansprechenden Zustand befinden, insbesondere knitterfrei und in der richtigen Form. Die Textilstücke 6 werden entlang eines Transportsystems 7 von einer Abgabestation 8 durch den Tunnel-Finisher 1 zu einer Aufnahmestation 9 transportiert. Dabei gewährleistet das Transportsystem, dass die Textilstücke 6 eine feste Ausrichtung in Bezug auf die Transportrichtung haben, nämlich sich die Textilstücke parallel zur Bewegungsrichtung erstrecken. Der im Hinblick auf das Gesamtergebnis wesentlichste Behandlungsschritt der Textilstücke 6 erfolgt meist im Dampfmodul 3, in welchem die Textilstücke ähnlich wie mit einem Dampfbügeleisen behandelt werden, ohne dass jedoch die mechanische Beanspruchung durch den Kontakt mit der Bügeleisensohle auftritt.

Das Blasmodul 5 dient dazu, die Textilstücke 6 vor Verlassen des Tunnel-Finishers 1 in eine Form zu bringen, die allgemein der Form ähnelt, den die Textilstücke hätten, wenn sie auf eine Schaufensterpuppe aufgezogen wären. Allgemein ausgedrückt ist es das Ziel, den Textilstücken ein größeres Volumen zu geben, so dass sie nicht schlaff vom Kleidungsbügel herunterhängen. Zu diesem Zweck werden sie allgemein ausgedrückt mit warmer Luft "aufgeblasen".

Konkret erfolgt dies dadurch, dass in einem ersten Schritt mittels einer Luftdüse 10 ein Luftstrahl 12 von schräg oben so auf das Textilstück 6 geleitet wird, dass der Luftstrahl durch eine Öffnung in das Kleidungsstück eindringt, beispielsweise durch einen Ausschnitt 13 eines T-Shirts. Die dadurch auf das Rückenteil 6r des Textilstücks 6 ausgeübte Wirkung führt dazu, dass sich die unteren Rändern 6', 6" voneinander trennen und der Rand 6" des Rückenteils 6r vom Rand 6' des Vorderteils 6v entfernt wird (siehe die Pfeile P in Figur 2). Dadurch ist das Textilstück 6 an seiner Unterseite geöffnet, so dass ein Strom 14 von Warmluft, der aus einer Auslassöffnung 16 austritt, gut in das Innere des Textilstücks 6 eintreten kann und dieses "aufbläst".

Die Wirkung des Luftstrahls 12 beruht insbesondere darin, auf das Rückenteil 6r des Textilstücks 6 einen Impuls auszuüben, der im wesentlichen in seitlicher Richtung wirkt, also das Rückenteil 6r vom Vorderteil 6v wegdrückt. Dieser Impuls pflanzt sich über das Rückenteil 6r fort, bis es am unteren Rand 6" ankommt und diesen vom vorderen Rand 6' wegbewegt. Anschließend kann der Luftstrom 14 einwirken, der aufgrund der geöffneten Ränder 6', 6" besser zwischen das Vorderteil und das Rückenteil eindringen kann.

Die der Auslassöffnung 16 (genauer gesagt einem die Auslassöffnung bildenden Auslasselement) und der Düse 10 zugeführte Luft kann von jeder geeigneten, hier nicht weiter dargestellten Druckluftquelle erzeugt werden. Dabei handelt es sich um kalte Luft, beispielsweise mit Umgebungstemperatur, um das Textilstück abzukühlen. Je kälter das Textilstück ist, wenn es den Tunnelfinisher verlässt, desto geringer ist nämlich die Knitterneigung. Die Dosierung der Luft kann durch geeignete Ventile, beispielsweise Klappenventile, erfolgen, die von einer Steuereinheit gesteuert werden. Alternativ zur gezeigten Ausführungsform ist auch möglich, dass lediglich für den Luftstrom 14 erwärmte Luft verwendet wird, während die Düse 10 mit kalter Luft versorgt wird. Das aus der Düse 10 austretende Fluid könnte auch Dampf sein.

Der Winkel α, um den die Düse 10 gegenüber der Vertikalen geneigt ist, ist an die zu behandelnden Textilstücke 6 angepasst. Im Allgemeinen dürfte ein Wert zwischen 30° und 90° geeignet sein, also eine Strömungsrichtung zwischen schräg von oben und etwa waagerecht seitlich. Es ist auch möglich, die Ausrichtung der Düse in Abhängigkeit von den jeweils zu behandelnden Textilstücken einzustellen, entweder chargenweise oder sogar individuell für jedes einzelne Textilstück. Beispielsweise kann bei einem Textilstück mit einer großen Öffnung, beispielsweise einem Sacco, eine Strömungsrichtung waagerecht seitlich zu sehr guten Ergebnissen führen. Bei einem Textilstück mit einer kleinen Öffnung, beispielsweise einem T-Shirt, können bessere Ergebnisse erzielt werden, wenn der Fluidstrahl von schräg oben auf das Textilstück gerichtet wird.

In Figur 3 ist schematisch gezeigt, wie ein Textilstück 6 von Transportsystem 7 durch das Blasmodul transportiert wird. Es ist ein Versatz t zu sehen, um den die Düse 10, die den Luftstrahl 12 abgibt, gegenüber dem Luftauslass 16 versetzt ist. Dieser Versatz ist in Abhängigkeit von der Transportgeschwindigkeit des Textilstücks 6 so gewählt, dass der Luftstrom 14 zeitlich später auf das Textilstück einwirkt als der Luftstrahl 12. Dies gewährleistet, dass der Luftstrom 14 erst dann von unten auf das Textilstück 6 einwirkt, wenn sich die Wirkung des Luftstrahl, die ja am oberen Abschnitt des Textilstücks einsetzt, bis zu den unteren Rändern 6', 6" ausgebreitet und diese voneinander getrennt hat.

Der Luftstrahl kann von der Düse kontinuierlich abgegeben werden. Anders ausgedrückt wird jedes Textilstück 6 an dem Luftstrahl vorbeitransportiert, der dann automatisch in die Öffnung am oberen Abschnitt des Textilstücks eintritt. Alternativ kann der Luftstrahl von der Düse immer nur dann abgegeben werden, wenn sich gerade ein Textilstück vor der Düse befindet. Dies kann über Sensoren erfasst werden, deren Signal von einer Steuereinheit genutzt wird, um ein Ventil in der Leitung zu öffnen, welche die Düse mit Luft oder einem anderen Fluid versorgt, z. B. Dampf.

Abweichend von der gezeigten Ausführungsform kann die Düse 10 auch in einem Vorwärmmodul 2 oder einem Dampfmodul 3 angeordnet sein. Die Wirkungsweise ist dieselbe wie im Blasmodul: Die Düse gibt ein Fluid ab, z. B. Luft oder Dampf, das auf das Rückenteil eines Textilstücks 6 trifft. Dies führt dazu, dass das Vorderteil und das Rückenteil voneinander getrennt werden. Auf diese Weise wird die im entsprechenden Modul herbeizuführende Wirkung verbessert, indem das zum Vorwärmen verwendete Medium, beispielsweise Luft und/oder Dampf, oder der zum Dämpfen verwendete Dampf besser alle Bereiche des Textilstücks erreichen kann.

In Figur 4 ist eine zweite Ausführungsform des Blasmoduls 5 gezeigt. Der Unterschied zu dem in Figur 2 gezeigten Blasmodul besteht darin, dass die Auslassöffnung 16 in der Höhe verstellbar ist (siehe Pfeil P). Dies dient dazu, die Auslassöffnung 16 möglichst nahe an den unteren Rand des jeweiligen Textilstücks 6 zu bringen, so dass die Wirkung des Luftstroms 14 auf das Textilstück optimiert ist. Die Verbindung zwischen der Luftauslassöffnung 16 und der ihr zugeordneten Luftversorgung erfolgt hier mittels eines Balgs 17. Für die Höhenverstellung der Auslassöffnung kann jedes geeignete Verstellmittel verwendet werden.

Um die Höhe der Auslassöffnung optimal an das jeweilige Textilstück anzupassen, sind in der Transportrichtung gesehen vor der Auslassöffnung mehrere Lichtschranken 20 im Blasmodul vorgesehen, mittels denen erfasst werden kann, in welcher Höhe sich der untere Rand des jeweiligen Textilstücks befindet. Die Auslassöffnung 16 wird dann so weit nach oben bzw. unten verstellt, dass sie sich im optimalen Abstand vom unteren Rand des Textilstücks befindet.

Anstelle der Lichtschranken können auch andere Sensoren verwendet werden, mittels denen in Stufen oder auch stufenlos erfasst werden kann, auf welcher Höhe die Auslassöffnung 16 angeordnet werden sollte. Es ist auch möglich, diese Information in beispielsweise einem RFIF-Tag zu speichern, das am Textilstück befestigt ist und im Blasmodul ausgelesen wird.

## Patentansprüche

1. Tunnel-Finisher zur Behandlung von Textilien, mit
einem Transportsystem (7), welches Textilstücke (6) hängend durch den Tunnel-Finisher (1) bewegen kann, und
einer Düse (10),
wobei mit der Düse (10) ein Fluidstrahl (12) gerichtet auf einen oberen Abschnitt eines Textilstücks (6) geleitet werden kann, so dass dieses an seinen unteren Rändern (6', 6") geöffnet wird, wobei die Düse (10) so ausgerichtet ist, dass der Fluidstrahl (12) eine Strömungsrichtung aufweist, um in eine Öffnung eines Textilstücks (6), insbesondere einen Ausschnitt (13) des Textilstücks (6), zu treffen, **dadurch gekennzeichnet, dass** die Strömungsrichtung zwischen 30° und 90° gegenüber der Vertikalen beträgt.

2. Tunnel-Finisher nach Anspruch 1, **dadurch gekennzeichnet, dass** das von der Düse (10) abgegebene Fluid Luft ist.

3. Tunnel-Finisher nach Anspruch 1 oder Anspruch 2, **dadurch gekennzeichnet, dass** das von der Düse (10) abgegebene Fluid Dampf ist.

4. Tunnel-Finisher nach einem der vorhergehenden Ansprüche, **dadurch gekennzeichnet, dass** das Transportsystem (7) das Textilstück (6) so ausgerichtet hält, dass es sich parallel zur Bewegungsrichtung erstreckt, und dass die Düse (10) den Fluidstrahl (12) etwa senkrecht zur Bewegungsrichtung (P) abgibt.

5. Tunnel-Finisher nach einem der vorhergehenden Ansprüche, **dadurch gekennzeichnet dass** der Tunnel-Finisher für ein Textilstück (6) geeignet ist, welches einen Ausschnitt (13) aufweist, beispielsweise ein Hemd, eine Bluse, eine Jacke oder ein Jackett ist, und dass der Tunnel-Finisher so eingerichtet ist, dass der Fluidstrahl (12) so auf den Ausschnitt des Textilstücks (6) gerichtet werden kann, dass er von vorne auf die Innenseite des Rückenteils (6r) des Textilstücks (6) auftrifft.

6. Tunnel-Finisher nach einem der vorhergehenden Ansprüche, **dadurch gekennzeichnet, dass** die Düse (10) in einem Blasmodul (5) angeordnet ist, das eine unten angeordnete Fluid-Auslassöffnung (16) aufweist, die einen von unten nach oben gerichteten Fluidstrom (14) abgeben kann.

7. Tunnel-Finisher nach Anspruch 6, **dadurch gekennzeichnet, dass** die Fluid-Auslassöffnung (16), in der Transportrichtung (P) der Textilien (6) durch das Blasmodul (5) betrachtet, hinter der Düse (10) angeordnet ist.

8. Tunnel-Finisher nach einem der Ansprüche 6 und 7, **dadurch gekennzeichnet, dass** die Fluid-Auslassöffnung (16) in ihrer Höhe verstellt werden kann, insbesondere an die Höhe des unteren Randes (6', 6") eines Textilstücks (6) angepasst werden kann.

9. Tunnel-Finisher nach Anspruch 8, **dadurch gekennzeichnet, dass** die Fluid-Auslassöffnung (16) über einen Balg (17) mit einer Fluidversorgung verbunden ist.

10. Tunnel-Finisher nach einem der Ansprüche 6 bis 8, **dadurch gekennzeichnet, dass** die Fluid-Auslassöffnung (16) mit Kaltluft versorgt wird.

11. Tunnel-Finisher nach einem der Ansprüche 1 bis 5, **dadurch gekennzeichnet, dass** die Düse in einem Vorwärmmodul (2) angeordnet ist, das mehrere Auslassöffnungen für Warmluft und/oder Dampf aufweist.

12. Tunnel-Finisher nach einem der Ansprüche 1 bis 5, **dadurch gekennzeichnet, dass** die Düse in einem Dampfmodul (3) angeordnet ist, das mehrere Dampf-Auslassöffnungen aufweist.

13. Verfahren zum Behandeln eines Textilstücks (6) in einem Tunnel-Finisher (1), wobei das Textilstück (6) durch den Tunnel-Finisher (1) hängend mittels eines Transportsystem (7) transportiert wird und ein oberer Abschnitt des Textilstücks (6) einem gerichteten Fluidstrahl (12) ausgesetzt wird, so dass die unteren Ränder (6'. 6") des Textilstücks (6) voneinander entfernt werden, wobei der Fluidstrahl (12) so ausgerichtet ist, dass der Fluidstrahl (12) eine Strömungsrichtung aufweist, um in eine Öffnung des Textilstücks (6) zu treffen, **dadurch gekennzeichnet, dass** die Strömungsrichtung zwischen 30° und 90° gegenüber der Vertikalen beträgt, und wobei zusätzlich ein Fluidstrom (14) abgegeben wird, der auf das Textilstück (6) einwirkt, und dass der Fluidstrom (14) zeitlich später auf das Textilstück (6) einwirkt als der Fluidstrahl (12).

14. Verfahren nach Anspruch 13, **dadurch gekennzeichnet, dass** der Fluidstrahl (12) intermittierend abgegeben wird.

15. Verfahren nach Anspruch 13 oder Anspruch 14, **dadurch gekennzeichnet, dass** der Fluidstrahl (12) kontinuierlich abgegeben wird.

## Claims

1. A tunnel finisher for the treatment of textiles, comprising
a transport system (7) which can move textile articles (6) through the tunnel finisher (1) in a hanging state, and
a nozzle (10),
the nozzle (10) being adapted to directionally conduct a fluid jet (12) onto an upper section of a textile article (6) so that the latter is opened at its lower edges (6', 6"), the nozzle (10) being oriented such that the fluid jet (12) has a flow direction so as to hit an opening of a textile article (6), in particular a neckline (13) of the textile article (6), **characterized in that** the flow direction is between 30 degrees and 90 degrees from the vertical.

2. The tunnel finisher according to claim 1, **characterized in that** the fluid emitted by the nozzle (10) is air.

3. The tunnel finisher according to claim 1 or claim 2, **characterized in that** the fluid emitted by the nozzle (10) is steam.

4. The tunnel finisher according to any of the preceding claims, **characterized in that** the transport system (7) holds the textile article (6) oriented such that it extends parallel to the direction of movement, and **in that** the nozzle (10) emits the fluid jet (12) roughly perpendicularly to the direction of movement (P).

5. The tunnel finisher according to any of the preceding claims, **characterized in that** the tunnel finisher is suitable for a textile article (6) which has a neckline (13), for example a shirt, a blouse, a jacket or a blazer or sport coat, and **in that** the tunnel finisher is configured such that the fluid jet (12) can be directed onto the neckline of the textile article (6) such that it impacts the inner surface of the back part (6r) of the textile article (6) from the front.

6. The tunnel finisher according to any of the preceding claims, **characterized in that** the nozzle (10) is arranged in a blow module (5) which has a fluid outlet opening (16) which is arranged at the bottom and adapted to give off a fluid flow (14) directed from the bottom up.

7. The tunnel finisher according to claim 6, **characterized in that**, viewed in the direction of transport (P) of the textiles (6) through the blow module (5), the fluid outlet opening (16) is arranged downstream of the nozzle (10).

8. The tunnel finisher according to either of claims 6 and 7, **characterized in that** the fluid outlet opening (16) can be height-adjusted, in particular can be adapted to the height of the lower edge (6', 6") of a textile article (6).

9. The tunnel finisher according to claim 8, **characterized in that** the fluid outlet opening (16) is connected to a fluid supply via a bellows (17).

10. The tunnel finisher according to any of claims 6 to 8, **characterized in that** the fluid outlet opening (16) is supplied with cold air.

11. The tunnel finisher according to any of claims 1 to 5, **characterized in that** the nozzle is arranged in a preheating module (2) which has a plurality of outlet openings for warm air and/or steam.

12. The tunnel finisher according to any of claims 1 to 5, **characterized in that** the nozzle is arranged in a steam module (3) which has a plurality of steam outlet openings.

13. A method of treating a textile article (6) in a tunnel finisher (1), the textile article (6) being transported through the tunnel finisher (1) in a hanging state by means of a transport system (7), and an upper section of the textile article (6) being exposed to a directional fluid jet (12), so that the lower edges (6', 6") of the textile article (6) are moved away from each other, the fluid jet (12) being oriented such that the fluid jet (12) has a flow direction so as to hit an opening of the textile article (6), **characterized in that** the flow direction is between 30 degrees and 90 degrees from the vertical, and a fluid flow (14) being given off additionally which acts on the textile article (6), and **in that** the fluid flow (14) acts on the textile article (6) later in time than the fluid jet (12).

14. The method according to claim 13, **characterized in that** the fluid jet (12) is emitted intermittently.

15. The method according to claim 13 or claim 14, **characterized in that** the fluid jet (12) is emitted continuously.

## Revendications

1. Tunnel de finition pour le traitement de textiles, comportant
un système de transport (7) qui est apte à déplacer des pièces textiles (6) suspendues à travers le tunnel de finition (1), et
une buse (10),
un jet de fluide (12) étant apte à être dirigé au moyen de la buse (10) de manière à être orienté sur une partie supérieure d'une pièce textile (6) de sorte que celle-ci soit ouverte au niveau de ses bords inférieurs (6', 6"), la buse (10) étant orientée de telle sorte que le jet de fluide (12) présente un sens d'écoulement de façon à toucher une ouverture d'une pièce textile (6), en particulier un décolleté (13) de la pièce textile (6), **caractérisé en ce que** le sens d'écoulement est compris entre 30° et 90° par rapport à la verticale.

2. Tunnel de finition selon la revendication 1, **caractérisé en ce que** le fluide délivré par la buse (10) est de l'air.

3. Tunnel de finition selon la revendication 1 ou la revendication 2, **caractérisé en ce que** le fluide délivré par la buse (10) est de la vapeur.

4. Tunnel de finition selon l'une des revendications précédentes, **caractérisé en ce que** le système de transport (7) tient la pièce textile (6) orientée de manière à ce qu'elle s'étende parallèlement au sens de déplacement et **en ce que** la buse (10) délivre le jet de fluide (12) à peu près perpendiculairement au sens de déplacement (P).

5. Tunnel de finition selon l'une des revendications précédentes, **caractérisé en ce que** le tunnel de finition est adapté à une pièce textile (6) qui présente un décolleté (13), par exemple une chemise, un chemisier, une veste ou un veston, et **en ce que** le tunnel de finition est réalisé de manière à ce que le jet de fluide (12) puisse être orienté sur le décolleté de la pièce textile (6) de manière à toucher le côté intérieur de la partie arrière (6r) de la pièce textile (6) depuis le devant.

6. Tunnel de finition selon l'une des revendications précédentes, **caractérisé en ce que** la buse (10) est agencée dans un module de soufflage (5) qui présente un orifice de sortie de fluide (16) qui est agencé en bas et qui est apte à délivrer un flux de fluide (14) orienté depuis le bas vers le haut.

7. Tunnel de finition selon la revendication 6, **caractérisé en ce que** l'orifice de sortie de fluide (16), vu dans le sens de transport (P) des textiles (6) à travers le module de soufflage (5), est agencé en aval de la buse (10).

8. Tunnel de finition selon l'une des revendications 6 et 7, **caractérisé en ce que** l'orifice de sortie de fluide (16) est apte à être réglé en hauteur et est en particulier apte à être adapté à la hauteur du bord inférieur (6', 6") d'une pièce textile (6).

9. Tunnel de finition selon la revendication 8, **caractérisé en ce que** l'orifice de sortie de fluide (16) est relié à une alimentation en fluide par un soufflet (17).

10. Tunnel de finition selon l'une des revendications 6 à 8, **caractérisé en ce que** l'orifice de sortie de fluide (16) est alimenté en air froid.

11. Tunnel de finition selon l'une des revendications 1 à 5, **caractérisé en ce que** la buse est agencée dans un module de préchauffage (2) qui présente plusieurs orifices de sortie pour de l'air chaud et/ou de la vapeur.

12. Tunnel de finition selon l'une des revendications 1 à 5, **caractérisé en ce que** la buse est agencée dans un module vapeur (3) qui présente plusieurs orifices de sortie de vapeur.

13. Procédé de traitement d'une pièce textile (6) dans un tunnel de finition (1), la pièce textile (6) étant transportée suspendue à travers le tunnel de finition (1) au moyen d'un système de transport (7), et une partie supérieure de la pièce textile (6) étant soumise à un jet de fluide (12) dirigé de sorte que les bords inférieurs (6', 6") de la pièce textile (6) sont écartés les uns des autres, le jet de fluide (12) étant orienté de telle sorte que le jet de fluide (12) présente un sens d'écoulement de manière à toucher une ouverture de la pièce textile (6), **caractérisé en ce que** le sens d'écoulement est compris entre 30° et 90° par rapport à la verticale, et un flux de fluide (14) supplémentaire agissant sur la pièce textile (6) étant délivré, et **en ce que** le flux de fluide (14) agit sur la pièce textile (6) plus tard dans le temps que le jet de fluide (12).

14. Procédé selon la revendication 13, **caractérisé en ce que** le jet de fluide (12) est délivré de manière intermittente.

15. Procédé selon la revendication 13 ou la revendication 14, **caractérisé en ce que** le jet de fluide (12) est délivré de manière continue.
